# EUROPÄISCHE PATENTANMELDUNG

(11) **EP 4 729 705 A1**
(43) Veröffentlichungstag der Anmeldung: **22.04.2026**
(21) Anmeldenummer: 24207639.6
(22) Anmeldetag: 18.10.2024
(51) Int. Cl.: E03D 5/02

(54) **BETÄTIGUNGSEINHEIT**

(71) Anmelder: Geberit International AG, 8645 Jona (CH)
(72) Erfinder: BÄNZIGER, David, 8636 Wald (CH); STEINER, Roman, 8630 Rüti (CH)
(74) Vertreter: Frischknecht, Harry Ralph

(57) **Zusammenfassung**

Betätigungseinheit (1) für die Betätigung eines Spülventils umfassend
ein Supportelement (2) mit mindestens einem Befestigungselement (3) zur Befestigung des Supportelements (2) und mit mindestens einer supportelementseitigen Lagerstelle (4),
eine Frontplatte (5) mit mindestens einer plattenseitigen Lagerstelle (7) und mindestens ein Betätigungselement (6),
wobei die mindestens eine supportelementseitige Lagerstelle (4) mit der mindestens einen plattenseitigen Lagerstelle (7) entlang einer Montagebewegung (M) in einen Eingriff bringbar ist,
wobei die Betätigungseinheit (1) weiterhin eine Sicherungsstruktur (8) mit einem ersten Sicherungselement (9) und einem zweiten Sicherungselement (10) umfasst,
wobei das erste Sicherungselement (9) von einer Freigabelage in eine Sicherungslage bewegbar ist,
wobei in der Freigabelage die beiden Sicherungselemente (9, 10) derart beabstandet zueinander liegen, dass die Frontplatte (5) entlang der Montagebewegung (M) relativ zum Supportelement (2) verschiebbar ist,
wobei in der Sicherungslage die beiden Sicherungselemente (9, 10) miteinander im Eingriff sind, derart, dass eine Trennbewegung (T) zwischen der Frontplatte (5) und dem Supportelement (2) entgegen der Montagebewegung (M) verunmöglicht wird, und
wobei das erste Sicherungselement (9) weiterhin einen Indikatorabschnitt (11) aufweist, welcher in der Freigabelage seitlich über einen Rand (12) der Frontplatte (5) weg ragt, und welcher in der Sicherungslage vollständig hinter der Frontplatte (5) liegt.

## Beschreibung

### TECHNISCHES GEBIET

Die vorliegende Erfindung betrifft eine Betätigungseinheit nach Anspruch 1.

### STAND DER TECHNIK

Aus dem Stand der Technik sind eine Vielzahl von Betätigungseinheiten oder Betätigungsplatten für die Spülauslösung bekannt geworden. Solche Betätigungseinheiten umfassen typischerweise eine oder zwei Betätigungstasten. Die Betätigungstasten wirken typischerweise auf Drückerstangen, welche dann ein Spülventil in einem Spülkasten mechanisch betätigen, so dass die Spülung ausgelöst werden kann. Auch sind Betätigungseinheiten bekannt geworden, welche Sensoren zur Erkennung von Benutzer aufweisen. Weiter sind pneumatisch betätigte Betätigungseinheit aus dem Stand der Technik bekannt geworden. Pneumatisch betätigte Betätigungseinheiten können direkt am Spülkasten oder vom Spülkasten entfernt angeordnet sein. Auch sind Betätigungseinheit mit Erfassungssensoren bekannt geworden.

### DARSTELLUNG DER ERFINDUNG

Ausgehend von diesem Stand der Technik liegt der vorliegenden Erfindung eine Aufgabe zugrunde, eine Betätigungseinheit anzugeben, welche die Nachteile des Standes der Technik überwindet. Insbesondere soll eine Betätigungseinheit angegeben werden, welche die Montage der Frontplatte im Sinne einer sicheren Fertigstellung bzw. einer vollständigen Montage begünstigt.

Diese und andere Aufgaben löst der Gegenstand von Anspruch 1. Demgemäss umfasst eine Betätigungseinheit für die Betätigung eines Spülventils ein Supportelement mit mindestens einem Befestigungselement zur Befestigung des Supportelements und mit mindestens einer supportelementseitigen Lagerstelle, eine Frontplatte mit mindestens einer plattenseitigen Lagerstelle, und mindestens ein Betätigungselement. Vorzugsweise ist die mindestens eine supportelementseitige Lagerstelle mit der mindestens einen plattenseitigen Lagerstelle entlang einer Montagebewegung in einen Eingriff bringbar. Die Betätigungseinheit umfasst weiterhin eine Sicherungsstruktur mit einem ersten Sicherungselement und einem zweiten Sicherungselement. Das erste Sicherungselement ist von einer Freigabelage in eine Sicherungslage bewegbar. In der Freigabelage liegen die beiden Sicherungselemente beabstandet zueinander, derart, dass die Frontplatte entlang der Montagebewegung relativ zum Supportelement verschiebbar ist. In der Sicherungslage sind die beiden Sicherungselemente miteinander im Eingriff, derart, dass eine Trennbewegung zwischen der Frontplatte und dem Supportelement entgegen der Montagebewegung verunmöglicht wird. Das erste Sicherungselement weist weiterhin einen Indikatorabschnitt auf, welcher in der Freigabelage seitlich über einen Rand der Frontplatte weg ragt, und welcher in der Sicherungslage vollständig hinter der Frontplatte liegt.

In der Freigabelage ragt das erste Sicherungselement seitlich über den Rand der Frontplatte weg, derart, dass der Indikatorabschnitt bei Betrachtung auf die Frontseite der Frontplatte sichtbar ist. In der Sicherungslage liegt das erste Sicherungselement vollständig hinter der Frontplatte, derart, dass das erste Sicherungselement, insbesondere der Indikatorabschnitt bei Betrachtung auf die Frontseite nicht sichtbar ist bzw. durch die Frontseite überdeckt ist.

Das Indikatorelement weist den Vorteil auf, dass der Installateur nach Anordnung der Betätigungseinheit auf dem Supportelement erkennen kann, dass der Indikatorabschnitt seitlich von der Frontplatte weg ragt und dass das erste Sicherungselement zu verschieben ist. Hierdurch wird sichergestellt, dass der Schritt der Sicherung durch das Sicherungselement durch den Installateur ausgeführt wird.

Durch das Wegragen des Indikatorabschnitts seitlich zur Frontplatte nimmt der Installateur einen nicht fertigen Zustand bzw. eine nicht vollständige Montage war, der bzw. die zu beheben ist.

Das Betätigungselement ist vorzugsweise Teil der Frontplatte. Das Betätigungselement kann aber auch am Supportelement angeordnet sein. Das Betätigungselement kann die Form von einer oder mehreren Betätigungstasten aufweisen. Alternativ kann das Betätigungselement auch als Sensor ausgebildet sein.

In einer ersten Variante ist das erste Sicherungselement am Supportelement verschiebbar gelagert und das zweite Sicherungselement ist an der Frontplatte angeordnet. Vorzugsweise ist das zweite Sicherungselement fest an der Frontplatte angeordnet.

In einer zweiten Variante ist das erste Sicherungselement an der Frontplatte verschiebbar gelagert und das zweite Sicherungselement ist am Supportelement angeordnet. Vorzugsweise ist das zweite Sicherungselement fest am Supportelement angeordnet.

Vorzugsweise ist das erste Sicherungselement in der Sicherungslage über eine Raststruktur mit dem Supportelement und/oder mit der Frontplatte derart verrastbar, dass das erste Sicherungselement in der Sicherungslage gehalten wird.

Vorzugsweise ist das erste Sicherungselement in der Freigabelage über eine Raststruktur mit dem Supportelement und/oder mit der Frontplatte derart verrastbar, dass das erste Sicherungselement in der Freigabelage gehalten wird.

Die Raststruktur ist derart ausgebildet, dass diese bei Aufbringen einer Kraft, welche das Riegelelement von der Sicherungslage in die Freigabelage bewegen soll, gelöst werden kann.

Vorzugsweise ist der feste Eingriff zwischen Riegelelement und Riegelaufnahme derart, dass eine Trennbewegung zwischen Lagerelement und Supportelement verunmöglicht wird.

In einer Variante weist die genannte Raststruktur eine Rastnase und mindestens eine Rastausnehmung auf. Die Rastnase greift im verrasteten Zustand in die mindestens eine Rastausnehmung ein. In einer anderen Variante weist die genannte Raststruktur mindestens eine Rastnase und eine Rastausnehmung auf. Die Rastnase greift im verrasteten Zustand in die mindestens eine Rastausnehmung ein.

Vorzugsweise sind genau eine einzige Rastnase und zwei Rastausnehmungen vorhanden, wobei die Rastnase in der Freigabelage in die eine der beiden Rastausnehmungen eingreift und in der Sicherungslage in die andere der beiden Rastausnehmungen eingreift.

Vorzugsweise sind genau eine einzige Rastausnehmung und zwei Rastnasen vorhanden, wobei in der Freigabelage eine der beiden Rastnasen in die Rastausnehmung eingreift und in der Sicherungslage die andere der beiden Rastnasen in die Rastausnehmung eingreift. Vorzugsweise weist das erste Sicherungselement einen Führungsabschnitt auf, welcher in einer Längsführung gelagert ist, wobei das erste Sicherungselement mit dem Führungsabschnitt in der Längsführung von der Freigabelage in die Sicherungslage verschiebbar ist.

Die Längsführung ist dabei entweder am Supportelement und/oder an der Frontplatte angeordnet.

Vorzugsweise weist der Führungsabschnitt einen Rasthaken auf, welcher an einer Rastfläche an der Längsführung eingreift, wobei der Rasthacken mit einer Hakenfläche bei der Bewegung des Verriegelungselements der Rastfläche entlang gleitet.

Vorzugsweise ist der Rasthaken Teil einer Rastlasche, wobei die Frontplatte und/oder das Supportelement eine Montageöffnung aufweisen. Die Rastlasche ist passend zur Montageöffnung ausgebildet, derart dass die Rastlasche in die Montageöffnung eingleiten kann. Die Rastlasche und die Montageöffnung sind derart zueinander angeordnet, dass ein Einschieben des Führungsabschnitt in die Längsführung nur dann möglich ist, wenn das erste Sicherungselement in seine Freigabelage eingesetzt werden soll. Benachbart zur Montageöffnung ist eine Anschlagsfläche angeordnet, wobei, wenn das erste Sicherungselement in der Sicherungslage ist, die Rastlasche gegenüber der Anschlagsfläche liegt, und wobei die Anschlagsfläche einen Anschlag gegen das Auffedern der Rastlasche bereitstellt.

In einer ersten Variante ist die mindestens eine supportelementseitige Lagerstelle eine Lageraufnahme und die mindestens eine plattenseitige Lagerstelle ist ein Lagerzapfen, wobei der Lagerzapfen entlang der Montagerichtung in die Lageraufnahme einschiebbar ist. In einer zweiten Variante ist die plattenseitigen Lagerstelle eine Lageraufnahme und die supportelementseitige Lagerstelle ist ein Lagerzapfen, wobei der Lagerzapfen entlang der Montagerichtung in die Lageraufnahme einschiebbar ist. Eine dritte Variante ist die Kombination der ersten und der zweiten Variante.

Vorzugsweise erstreckt sich der Lagerzapfen entlang einer Zapfenachse, wobei die Montagerichtung quer zur Zapfenachse verläuft.

Die Lageraufnahme verfügt vorzugsweise über einen Schnappabschnitt, welcher ein Einschnappen des Lagerzapfens in die Lageraufnahme erlaubt.

Vorzugsweise sind auf zwei gegenüberliegenden Seiten der Frontplatte bzw. des Supportelements jeweils zwei Lagerstellen vorhanden, so dass insgesamt vier Lagerstellen vorhanden sind.

Vorzugsweise weist das erste Sicherungselement eine erste Anschlagsfläche auf und das zweite Sicherungselement weist eine zweite Anschlagsfläche auf. In der Sicherungslage sind die beiden Anschlagsflächen im Eingriff bzw. im Kontakt miteinander. Die beiden Anschlagsflächen schlagen in der Sicherungslage aneinander an.

Vorzugsweise ist mindestens eine der genannten Anschlagsflächen in einem Winkel winklig geneigt zur Bewegungsrichtung des ersten Sicherungselements orientiert. Der Winkel ist derart geneigt, dass bei der Bewegung des ersten Sicherungselements in die Sicherungslage die beiden Lagerstellen durch den Kontakt der beiden Anschlagsflächen aufeinander zu bewegbar sind. Mit anderen Worten gesagt wird durch die winklige Ausbildung der Anschlagsflächen die Frontplatte zum Supportelement verspannt.

Vorzugsweise weist das erste Sicherungselement mindestens einen Einhängabschnitt auf, welcher an einem korrespondieren Einhängabschnitt an der Frontplatte und/oder am Supportelement einhängt, wenn das erste Sicherungselement in der Sicherungslage ist.

Vorzugsweise sind jeweils zwei Einhängabschnitte am Sicherungselement gegenüberliegend voneinander angeordnet.

Ein Verfahren zur Montage einer Betätigungseinheit nach obiger Beschreibung ist dadurch charakterisiert, dass
in einem ersten Schritt die mindestens eine plattenseitige Lagerstelle der Frontplatte mit der mindestens einen supportelementseitigen Lagerstelle des Supportelements verbunden wird,
wobei während der Verbindung die Frontplatte in Richtung der Montagerichtung relativ zum Supportelement verschoben wird und wobei, wenn die beiden mindestens einen Lagerstellen in vollständigem Eingriff miteinander sind, die Frontplatte mit dem Supportelement verbunden ist, und
dass in einem zweiten Schritt das erste Sicherungselement von der Freigabelage in die Sicherungslage verschoben wird und mit dem zweiten Sicherungselement in Eingriff gebracht wird, derart, dass die Trennbewegung zwischen der Frontplatte und dem Supportelement entgegen der Montagebewegung verunmöglicht wird.

Vorzugsweise wird das erste Sicherungselement vor dem ersten Schritt in die Freigabelage bewegt, sofern es sich in der Sicherungslage befindet.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Explosionsansicht einer Betätigungseinheit gemäss einer Ausführungsform der vorliegenden Erfindung von hinten;
- Fig. 2: die perspektivische Explosionsansicht nach Figur 1 von vorne;
- Fig. 3: eine Schnittdarstellung der zusammengefügten Betätigungseinheit nach den vorhergehenden Figuren;
- Fig. 4: eine Frontansicht der Betätigungseinheit nach den vorhergehenden Figuren während der Montage;
- Fig. 5/6: perspektivische Ansichten der Betätigungseinheit nach den vorhergehenden Figuren während der Montage;
- Fig. 7: eine Frontansicht der Betätigungseinheit nach den vorhergehenden Figuren nach der Montage;
- Fig. 8/9: perspektivische Ansichten der Betätigungseinheit nach den vorhergehenden Figuren nach der Montage;
- Fig. 10: eine perspektivische Ansicht eines ersten Sicherungselements einer Betätigungseinheit nach den vorhergehenden Figuren von vorne; und
- Fig. 11: eine perspektivische Ansicht des ersten Sicherungselements nach Figur 10 von hinten.

### BESCHREIBUNG BEVORZUGTER AUSFÜHRUNGSFORMEN

In den Figuren wird eine besonders bevorzugte Ausführungsform einer Betätigungseinheit 1 für die Betätigung eines Spülventils gezeigt. Die Betätigungseinheit 1 kann eine mechanische Betätigungseinheit sein, bei welcher eine Bewegung einer Betätigungstaste ein Anheben des Spülventils bewirkt. Die Betätigungseinheit 1 kann auch eine elektronische Betätigungseinheit sein, bei welcher ein Sensor eine Benützung erfasst und dann ein Steuerungssignal für das Öffnen des Spülventils bereitstellt. Die Betätigungseinheit 1 kann auch eine pneumatisch angetriebene Betätigungseinheit sein, wobei eine Betätigungstaste auf einen Pneumatikauslöser wirkt, der dann über eine Pneumatikleitung mit einem Aktuator zum Anheben der Spülventils verbunden ist.

In den Figuren 1 und 2 werden Explosionsansichten der Betätigungseinheit 1 in unterschiedlichen Perspektiven gezeigt.

Die Betätigungseinheit 1 umfasst ein Supportelement 2 und eine Frontplatte 5. Die Frontplatte 5 wird zum Supportelement 2 befestigt. Weiter umfasst die Betätigungseinheit 1 mindestens ein Betätigungselement 6. Das Betätigungselement 6 kann eine Betätigungstaste, die an der Frontplatte 5 gelagert ist, sein. Das Betätigungselement 6 kann aber auch ein Sensor sein, der beispielsweise an der Frontplatte 5 oder am Supportelement 2 gelagert ist.

Das Supportelement 2 umfasst mindestens ein Befestigungselement 3 zur Befestigung des Supportelements 2. Hier sind vier Befestigungselemente 3 angeordnet. Die Befestigungselemente 3 greifen beispielsweise in Lagerstellen an einem Element ein, welches fest an der Wandung eines Sanitärraums angeordnet ist. Beispielswiese greifen die Befestigungselemente in Lagerstellen an einem Spülkasten, an einer Rohbaubox oder an einem Befestigungsrahmen ein. Die Befestigungselemente 3 können Gewindeabschnitte oder Rastabschnitte zur Verrastung mit einem Gegenstück aufweisen. Vorzugsweise sind die Befestigungselemente 3 drehbar in Öffnungen 32 am Supportelement 2 gelagert.

Weiter umfasst das Supportelement 2 mindestens eine supportelementseitige Lagerstelle 4. Die supportelementseitigen Lagerstellen 4 sind von der Figur 2 ersichtlich. In der gezeigten Ausführungsform sind vier supportelementseitige Lagerstellen 4 angeordnet. Jeweils zwei supportelementseitige Lagerstellen 4 liegen einander gegenüber. Die supportelementseitigen Lagerstellen 4 haben in der gezeigten Ausführungsform die Form von Lagerzapfen 21, welche sich entlang einer Mittelachse erstrecken.

Die Frontplatte 5 weist mindestens eine plattenseitige Lagerstelle 7 auf. Die mindestens eine plattenseitige Lagerstelle 7 ist von der Figur 1 ersichtlich. In der gezeigten Ausführungsform sind vier plattenseitige Lagerstellen 7 angeordnet. Jeweils zwei plattenseitige Lagerstellen 7 liegen einander gegenüber. Die plattenseitige Lagerstellen 7 haben in der gezeigten Ausführungsform die Form von Lageraufnahmen 20.

Die mindestens eine supportelementseitige Lagerstelle 4 ist mit der mindestens einen plattenseitigen Lagerstelle 7 entlang einer Montagebewegung M in einen Eingriff bringbar. Wenn die supportelementseitige Lagerstelle 4 mit der plattenseitigen Lagerstelle 7 im Eingriff ist, ist die Frontplatte 5 zum Supportelement 2 befestigt. In der gezeigten Ausführungsform greifen die Lagerzapfen 21 in die Lageraufnahmen 20 ein. Der Eingriff wird in der Schnittdarstellung der Figur 3 gezeigt. Die Schnittdarstellung der Figur 3 zeigt einen Schnitt entlang der Schnittlinie S, welche in der Figur 2 eingezeichnet ist. Die Montagebewegung M ist quer zur Mittelachse der Lagerzapfen 21 orientiert.

Von allen Figuren ist ersichtlich, dass die Betätigungseinheit 1 weiterhin eine Sicherungsstruktur 8 mit einem ersten Sicherungselement 9 und einem zweiten Sicherungselement 10 umfasst. Das erste Sicherungselement 9 ist von einer Freigabelage in eine Sicherungslage und zurück bewegbar. In der Freigabelage liegen die beiden Sicherungselemente 9, 10 derart beabstandet zueinander, dass die Frontplatte 5 entlang der Montagebewegung M relativ zum Supportelement 2 verschiebbar ist. Ebenfalls ist die Frontplatte 5 entlang einer Trennbewegung T In der Sicherungslage sind die beiden Sicherungselemente 9, 10 miteinander im Eingriff, derart, dass eine Trennbewegung T zwischen der Frontplatte 5 und dem Supportelement 2 entgegen der Montagebewegung M verunmöglicht wird. Die bevorzugte Ausbildung und Wirkung der beiden Sicherungselemente 9, 10 wird weiter unten noch detaillierter erläutert.

In den Figuren 4 bis 6 werden die Sicherungselemente 9, 10 in der Freigabelage gezeigt. In den Figuren 7 bis 9 werden die Sicherungselemente 9, 10 in der Sicherungslage gezeigt. Das erste Sicherungselement 9 weist weiterhin einen Indikatorabschnitt 11 auf. Der Indikatorabschnitt 11 ragt in der Freigabelage seitlich über einen Rand 12 der Frontplatte 5 weg. Dies wird in der Figur 4 gezeigt. Bei der Montage sieht der Installateur die Ansicht gemäss der Figur 4 und wird unschwer erkennen, dass die Montage noch nicht abgeschlossen ist, solange der Indikatorabschnitt 11 über den Rand der Frontplatte 5 seitlich weg ragt. Der Installateur wird durch dieses seitliche Abragen erkennen, dass das erste Sicherungselement 9 noch zu betätigen ist, das heisst, dass es von der Freigabelage in die Sicherungslage verschoben werden muss. In der Figur 7 wird die Ansicht der Figur 4 gezeigt, wobei sich das erste Sicherungselement 9 in der Sicherungslage befindet und vollständige hinter der Frontplatte 5 liegt. Das erste Sicherungselement 9 ist demnach mit Blick auf Frontplatte 5 nicht mehr zu erkennen.

Von der Figur 2 ist ersichtlich, dass das erste Sicherungselement 9 am Supportelement 2 verschiebbar gelagert ist. Das zweite Sicherungselement 10 ist an der Frontplatte 5 angeordnet. Das zweite Sicherungselement 10 ist dabei als starres Sicherungselement ausgebildet, welches von der Rückseite der Frontplatte 5 absteht.

In der Figur 3 wird die Wirkung der beiden Sicherungselemente 9, 10 in der Sicherungslage gezeigt. Die supportelementseitigen Lagerstellen 4 und die plattenseitigen Lagerstellen 7 sind, wie in der Figur 3 gezeigt, im Eingriff miteinander. Das erste Sicherungselement 9 weist eine erste Anschlagsfläche 22 auf und das zweite Sicherungselement 10 weist eine zweite Anschlagsfläche 23 auf. In der Sicherungslage sind die beiden Anschlagsflächen 22, 23 im Eingriff miteinander. Das heisst die beiden Anschlagsflächen 22, 23 stehen miteinander in Kontakt. Die Trennbewegung zwischen der Frontplatte 5 und dem Supportelement 2 ist durch diesen Eingriff bzw. diesen Kontakt blockiert. Um die Frontplatte 5 vom Supportelement 2 zu trennen, muss die Frontplatte 5 in der Figur 3 zum feststehenden Supportelement 2 nach oben bewegt werden. Diese Bewegung wird durch den Eingriff bzw. den Kontakt zwischen den beiden Anschlagsflächen 22, 23 unterbunden. Wenn das erste Sicherungselement 9 in der Freigabelage ist, kann die Bewegung entsprechend ausgeführt werden.

Von der Figur 11 ist ersichtlich, dass mindestens eine der genannten Anschlagsflächen 22, 23 in einem Winkel α, alpha winklig geneigt zur Bewegungsrichtung des ersten Sicherungselements 9 orientiert ist. Der Winkel α, alpha ist derart geneigt, dass bei der Bewegung des ersten Sicherungselements 9 in die Sicherungslage die beiden Lagerstellen durch den Kontakt der beiden Anschlagsflächen 22, 23 aufeinander zu bewegbar sind.

Das erste Sicherungselement 9 weist einen Führungsabschnitt 15 auf. In der gezeigten Ausführungsform weist das Supportelement eine Längsführung 16 auf. Die Längsführung 16 ist von diversen Figuren ersichtlich. Der Führungsabschnitt 15 ragt in die Längsführung ein und kann in der Längsführung 16 von der Freigabelage in die Sicherungslage verschoben werden.

In der gezeigten Ausführungsform weist der Führungsabschnitt 15 einen Rasthaken 17 auf.

Der Rasthaken 17 greift an einer Rastfläche 18 an der Längsführung ein. Der Rasthaken 17 gleitet mit einer Hakenfläche 19 bei der Bewegung des Verriegelungselements der Rastfläche 18 entlang. Diese Entlanggleiten kann beim Vergleich der Figuren 5/6 mit den Figuren 8/9 gut erkannt werden.

In den Figuren 5/6 und den Figuren 8/9 wird gezeigt, dass hier der Rasthaken 17 teil einer Rastlasche 26 ist. Die Frontplatte 5 und/oder das Supportelement 2 weisen eine Montageöffnung 27 auf. Die Rastlasche 26 ist passend zur Montageöffnung 27 ausgebildet ist. Bei der Montage oder der Demontage kann die Rastlasche 26 in die Montageöffnung 27 eingleiten. Bei der Montage bzw. der Demontage wird die Rastlasche 26 über die Rastfläche 18 angehoben, so dass der Rasthaken 17 an die Rastfläche 18 geführt werden kann. Die Rastlasche 26 und die Montageöffnung 27 sind derart zueinander angeordnet, dass ein Einschieben des Führungsabschnitt 15 in die Längsführung 16 nur dann möglich ist, wenn das erste Sicherungselement 9 in seine Freigabelage eingesetzt werden soll. Benachbart zur Montageöffnung ist eine Anschlagsfläche 28 angeordnet, wobei, wenn das erste Sicherungselement 9, wie in den Figuren 8/9 gezeigt, in der Sicherungslage ist, die Rastlasche 26 gegenüber der Anschlagsfläche 28 liegt, und wobei die Anschlagsfläche 28 einen Anschlag gegen das Auffedern der Rastlasche 26 bereitstellt. Somit kann die Verbindung zwischen dem ersten Sicherungselement 9 und dem Supportelement 2 nicht aufgehoben werden, wenn das erste Sicherungselement 9 in der Sicherungslage ist.

Von den Figuren 5 und 8 ist weiterhin ersichtlich, dass das erste Sicherungselement 9 in der Sicherungslage über eine Raststruktur 13, 14a, 14b mit dem Supportelement 2 verrastbar ist, derart, dass das erste Sicherungselement in der Sicherungslage sowie in der Freigabelage gehalten wird. In der gezeigten Ausführungsform weist die Raststruktur eine Rastnase 13 und mindestens eine Rastausnehmung 14a, 14b auf, wobei die Rastnase 13 im verrasteten Zustand in die mindestens eine Rastausnehmung 14a, 14b eingreift. Hier sind zwei Rastausnehmungen 14a, 14b angeordnet. Wenn die Rastnase 13 mit der Rastausnehmung 14a im Eingriff ist, befindet sich das erste Sicherungselement 9 in der Freigabelage. Wenn die Rastnase 13 mit der Rastausnehmung 14b im Eingriff ist, befindet sich das erste Sicherungselement 9 in der Sicherungslage.

Weiter ist von den Figuren 5 und 8 ersichtlich, dass das erste Sicherungselement 9 mindestens einen Einhängabschnitt 24 aufweist, welcher an einem korrespondieren Einhängabschnitt 25 am Supportelement 2 einhängt, wenn das erste Sicherungselement 9 in der Sicherungslage ist.

In den Figuren 10 und 11 wird das erste Sicherungselement 9 in Alleinstellung gezeigt. Dem Führungsabschnitt 15 schliesst sich hier ein Laschenabschnitt 29 an. Vom Laschenabschnitt 29 erstreckt sich der Indikatorabschnitt 11 auf die eine Seite. Auf die andere Seite, das heisst gegenüber des Indikatorabschnitts 11, ragt ein Zusatzabschnitt 30 vom Laschenabschnitt 29 ab. Sowohl der Indikatorabschnitt 11 als auch der Zusatzabschnitt 30 weisen hier den oben genannten Einhängabschnitt 24 auf. Zusätzlich ist am Laschenabschnitt 29 eine Symbolik 31 angeordnet, welche den Installateur auf die Bewegungsrichtung des erste Sicherungselements 9 aufmerksam macht.

Ein Verfahren zur Montage einer Betätigungseinheit 1 nach obiger Beschreibung umfasst im Wesentlichen zwei Schritte. In einem ersten Schritt wird die mindestens eine plattenseitige Lagerstelle 7 der Frontplatte 5 mit der mindestens einen supportelementseitigen Lagerstelle 4 des Supportelements 2 verbunden wird. Während der Verbindung wird die Frontplatte 5 in Richtung der Montagerichtung M relativ zum Supportelement 2 verschoben. Wenn die beiden mindestens einen Lagerstellen 7, 4 in vollständigem Eingriff miteinander sind, ist die Frontplatte 5 mit dem Supportelement 2 verbunden. In einem zweiten Schritt wird das erste Sicherungselement 9 von der Freigabelage in die Sicherungslage verschoben und mit dem zweiten Sicherungselement 10 in Eingriff gebracht. Der Eingriff ist, wie oben erläutert, derart, dass die Trennbewegung T zwischen der Frontplatte 5 und dem Supportelement 2 entgegen der Montagebewegung M verunmöglicht wird.

### BEZUGSZEICHENLISTE

- 1: Betätigungseinheit
- 2: Supportelement
- 3: Befestigungselement
- 4: supportelementseitige Lagerstelle
- 5: Frontplatte
- 6: Betätigungselement
- 7: plattenseitige Lagerstelle
- 8: Sicherungsstruktur
- 9: erstes Sicherungselement
- 10: zweites Sicherungselement
- 11: Indikatorabschnitt
- 12: Rand von 5
- 13: Rastnase
- 14a, b: Rastausnehmung
- 15: Führungsabschnitt
- 16: Längsführung
- 17: Rasthaken
- 18: Rastfläche
- 19: Hakenfläche
- 20: Lageraufnahme
- 21: Lagerzapfen
- 22: erste Anschlagsfläche
- 23: zweite Anschlagsfläche
- 24: Einhängabschnitt
- 25: Einhängabschnitt
- 26: Rastlasche
- 27: Montageöffnung
- 28: Anschlagsfläche
- 29: Laschenabschnitt
- 30: Zusatzabschnitt
- 31: Symbolik
- 32: Öffnungen
- M: Montagebewegung
- T: Trennbewegung
- S: Schnittlinie

## Patentansprüche

1. Betätigungseinheit (1) für die Betätigung eines Spülventils umfassend
ein Supportelement (2) mit mindestens einem Befestigungselement (3) zur Befestigung des Supportelements (2) und mit mindestens einer supportelementseitigen Lagerstelle (4),
eine Frontplatte (5) mit mindestens einer plattenseitigen Lagerstelle (7) und
mindestens ein Betätigungselement (6),
wobei die mindestens eine supportelementseitige Lagerstelle (4) mit der mindestens einen plattenseitigen Lagerstelle (7) entlang einer Montagebewegung (M) in einen Eingriff bringbar ist,
wobei die Betätigungseinheit (1) weiterhin eine Sicherungsstruktur (8) mit einem ersten Sicherungselement (9) und einem zweiten Sicherungselement (10) umfasst,
wobei das erste Sicherungselement (9) von einer Freigabelage in eine Sicherungslage bewegbar ist,
wobei in der Freigabelage die beiden Sicherungselemente (9, 10) derart beabstandet zueinander liegen, dass die Frontplatte (5) entlang der Montagebewegung (M) relativ zum Supportelement (2) verschiebbar ist,
wobei in der Sicherungslage die beiden Sicherungselemente (9, 10) miteinander im Eingriff sind, derart, dass eine Trennbewegung (T) zwischen der Frontplatte (5) und dem Supportelement (2) entgegen der Montagebewegung (M) verunmöglicht wird, und
wobei das erste Sicherungselement (9) weiterhin einen Indikatorabschnitt (11) aufweist, welcher in der Freigabelage seitlich über einen Rand (12) der Frontplatte (5) weg ragt, und welcher in der Sicherungslage vollständig hinter der Frontplatte (5) liegt.

2. Betätigungseinheit (1) nach Anspruch 1, **dadurch gekennzeichnet,**
**dass** das erste Sicherungselement (9) am Supportelement (2) verschiebbar gelagert ist und dass das zweite Sicherungselement (10) an der Frontplatte (5) angeordnet ist; oder
**dass** das erste Sicherungselement (9) an der Frontplatte (5) verschiebbar gelagert ist und dass das zweite Sicherungselement (10) am Supportelement (2) angeordnet ist.

3. Betätigungseinheit (1) nach einem der vorhergehenden Ansprüche, **dadurch gekennzeichnet,**
**dass** das erste Sicherungselement (9) in der Sicherungslage über eine Raststruktur (13, 14a, 14b) mit dem Supportelement (2) und/oder mit der Frontplatte (5) verrastbar ist, derart, dass das erste Sicherungselement in der Sicherungslage gehalten wird; und/oder
**dass** das erste Sicherungselement (9) in der Freigabelage über eine Raststruktur (13, 14a, 14b) mit dem Supportelement (2) und/oder mit der Frontplatte (5) verrastbar ist, derart, dass das erste Sicherungselement (9) in der Freigabelage gehalten wird.

4. Betätigungseinheit (1) nach Anspruch 3, **dadurch gekennzeichnet, dass** die Raststruktur eine Rastnase (13) und mindestens eine Rastausnehmung (14a, 14b) aufweist, wobei die Rastnase (13) im verrasteten Zustand in die mindestens eine Rastausnehmung (14a, 14b) eingreift; oder die Raststruktur mindestens eine Rastnase (13) und eine Rastausnehmung (14a, 14b) aufweist, wobei die Rastnase (13) im verrasteten Zustand in die mindestens eine Rastausnehmung (14a, 14b) eingreift.

5. Betätigungseinheit (1) nach einem der vorhergehenden Ansprüche, **dadurch gekennzeichnet, dass** das erste Sicherungselement einen Führungsabschnitt (15) aufweist, welcher in einer Längsführung (16) gelagert ist, wobei das erste Sicherungselement mit dem Führungsabschnitt (15) in der Längsführung (16) von der Freigabelage in die Sicherungslage verschiebbar ist.

6. Betätigungseinheit (1) nach Anspruch 5, **dadurch gekennzeichnet, dass** der Führungsabschnitt (15) einen Rasthaken (17) aufweist, welcher an einer Rastfläche (18) an der Längsführung (16) eingreift, wobei der Rasthacken (17) mit einer Hakenfläche (19) bei der Bewegung des Verriegelungselements der Rastfläche (18) entlang gleitet.

7. Betätigungseinheit (1) nach Anspruch 6, **dadurch gekennzeichnet, dass** der Rasthaken (17) teil einer Rastlasche (26) ist, wobei die Frontplatte (5) und/oder das Supportelement (2) eine Montageöffnung (27) aufweisen,
wobei die Rastlasche (26) ist passend zur Montageöffnung (27) ausgebildet ist, derart dass die Rastlasche (26) in die Montageöffnung (27) eingleiten kann, und wobei die Rastlasche (26) und die Montageöffnung (27) derart zueinander angeordnet sind, dass ein Einschieben des Führungsabschnitt (15) in die Längsführung (16) nur dann möglich ist, wenn das erste Sicherungselement (9) in seine Freigabelage eingesetzt werden soll und wobei benachbart zur Montageöffnung eine Anschlagsfläche (28) angeordnet ist, wobei, wenn das erste Sicherungselement (9) in der Sicherungslage ist, die Rastlasche (26) gegenüber der Anschlagsfläche (28) liegt, und wobei die Anschlagsfläche (28) einen Anschlag gegen das Auffedern der Rastlasche (26) bereitstellt.

8. Betätigungseinheit (1) nach einem der vorhergehenden Ansprüche, **dadurch gekennzeichnet, dass** die mindestens eine supportelementseitige Lagerstelle (4) eine Lageraufnahme (20) und die mindestens eine plattenseitige Lagerstelle (7) ein Lagerzapfen (21) ist, wobei der Lagerzapfen (21) entlang der Montagerichtung (M) in die Lageraufnahme (20) einschiebbar ist; und/oder
dass die plattenseitigen Lagerstelle (7) eine Lageraufnahme (20) und die supportelementseitige Lagerstelle (4) ein Lagerzapfen (21) ist, wobei der Lagerzapfen (21) entlang der Montagerichtung (M) in die Lageraufnahme (20) einschiebbar ist.

9. Betätigungseinheit (1) nach einem der vorhergehenden Ansprüche, **dadurch gekennzeichnet, dass** das erste Sicherungselement (9) eine erste Anschlagsfläche (22) aufweist und dass das zweite Sicherungselement (10) eine zweite Anschlagsfläche (23) aufweist, wobei die beiden Anschlagsflächen (22, 23) in der Sicherungslage im Eingriff miteinander sind.

10. Betätigungseinheit (1) nach Anspruch 9, **dadurch gekennzeichnet, dass** mindestens eine der genannten Anschlagsflächen (22, 23) in einem Winkel (α, alpha) winklig geneigt zur Bewegungsrichtung des ersten Sicherungselements (9) orientiert ist, wobei der Winkel (α, alpha) derart geneigt ist, dass bei der Bewegung des ersten Sicherungselements (9) in die Sicherungslage die beiden Lagerstellen durch den Kontakt der beiden Anschlagsflächen (22, 23) aufeinander zu bewegbar sind.

11. Betätigungseinheit (1) nach einem der vorhergehenden Ansprüche, **dadurch gekennzeichnet, dass** das erste Sicherungselement (9) mindestens einen Einhängabschnitt (24) aufweist, welcher an einem korrespondieren Einhängabschnitt (25) an der Frontplatte (5) und/oder am Supportelement (2) einhängt, wenn das erste Sicherungselement (9) in der Sicherungslage ist.

12. Verfahren zur Montage einer Betätigungseinheit nach einem der vorhergehenden Ansprüche, **dadurch gekennzeichnet, dass**
in einem ersten Schritt die mindestens eine plattenseitige Lagerstelle (7) der Frontplatte (5) mit der mindestens einen supportelementseitigen Lagerstelle (4) des Supportelements (2) verbunden wird,
wobei während der Verbindung die Frontplatte (5) in Richtung der Montagerichtung (M) relativ zum Supportelement (2) verschoben wird und wobei wenn die beiden mindestens einen Lagerstellen (7, 4) in vollständigem Eingriff miteinander sind, die Frontplatte (5) mit dem Supportelement (2) verbunden ist, und
dass in einem zweiten Schritt das erste Sicherungselement (9) von der Freigabelage in die Sicherungslage verschoben wird und mit dem zweiten Sicherungselement (10) in Eingriff gebracht wird, derart, dass die Trennbewegung (T) zwischen der Frontplatte (5) und dem Supportelement (2) entgegen der Montagebewegung (M) verunmöglicht wird.

13. Verfahren nach Anspruch 12, **dadurch gekennzeichnet, dass** das erste Sicherungselement (9) vor dem ersten Schritt in die Freigabelage bewegt wird, sofern es sich in der Sicherungslage befindet.
